# EUROPÄISCHE PATENTSCHRIFT

(11) **EP 0 072 898 B1**
(45) Veröffentlichungstag und Bekanntmachung des Hinweises auf die Patenterteilung: **13.02.1985**
(21) Anmeldenummer: 82105561.3
(22) Anmeldetag: 24.06.1982
(51) Int. Cl.: B63B 21/50, E02B 17/00, B63B 35/44

(54) **Fussgelenk zur Verbindung eines beweglichen Versorgungsturmes einer Off-Shore-Anlage mit einem Fundament**
Hinge joint for connecting a movable support structure of an offshore platform to a foundation
Joint articulé pour raccorder une structure de support mobile d'une plate-forme du type off-shore aux fondations

(30) Priorität: 19.08.1981 DE 3132711
(43) Veröffentlichungstag der Anmeldung: 02.03.1983
(73) Patentinhaber: M.A.N. MASCHINENFABRIK AUGSBURG-NÜRNBERG Aktiengesellschaft, D-4200 Oberhausen 11 (DE)
(72) Erfinder: Rank, Werner, D-4200 Oberhausen 11 (DE)

## Beschreibung

Die Erfindung bezieht sich auf ein Fußgelenk zur Verbindung eines beweglichen Versorgungsturmes einer Off-Shore-Anlage mit einem im/am Meeresboden verankerten, als Fundament ausgebildeten Bauteil unter Verwendung eines zwischen dem Fuß des Versorgungsturmes und dem Fundament angeordneten allseitig schwenkbaren, gegen Wassereintritt abgedichteten Kugelgelenks bei dem das im/am Fuß des Turmes befestigte Gelenkteil mit dem anderen, auf dem Fundament fest verankerten Gelenkteil mittels eines um den Mittelpunkt des Kugelgelenks allseitig beweglichen Zuggliedes zusammengehalten ist, sowie einer das Fußgelenk teilweise umfassenden Tauchglocke.

Ein Fußgelenk vorgenannter Gattung ist aus der DE-C-2 549 859 bekannt. Dabei ist das im Fuß des Turmes befestigte Gelenkteil als äußere Kugelzone ausgebildet, die bei Bewegungen des Turmes auf dem mit dem Fundament unbeweglich verbundenen kugeligen Gelenkteil gleitet. Die Ausbildung der Gleitflächen des Kugelgelenks ist in der DE-A-2 755 592 beschrieben. Danach sind im Gleitbereich zwischen den beiden Kugelhalbschalen auswechselbare, sphärisch geformte, einen sphärischen Spalt zwischen diesen freilassende und auf der kugeligen Gegenfläche des anderen Gelenkteils gleitende Gleitschuhe befestigt, deren Gleitflächen aus einem Werkstoff mit niedrigem Reibwert bestehen. Der Gleitbereich zwischen den beiden Kugelhalbschalen ist nach oben und unten durch ringförmige, den Spalt zwischen den Kugelhalbschalen abschließende Dichtungen gesichert.

Die in dem relativ engen Spalt zwischen den Kugelhalbschalen angeordneten Gleitschuhe sind nur nach Entfernung der oberen Dichtung zugänglich. Eine Überwachung der Funktionsfähigkeit und des Zustandes durch Beobachtung ist daher nicht möglich. Das Auswechseln der sphärisch geformten Gleitschuhe und der oberen Dichtung ist bei den beengten Platzverhältnissen und durch die Geometrie innerhalb des Kugelgelenks schwierig. Die Herstellung des Kugelgelenks, insbesondere die Bearbeitung der Kugelhalbschalen und der Gleitschuhe, erfordert einen erheblichen Aufwand.

Die Aufgabe vorliegender Erfindung besteht darin, daß Fußgelenk dahingehend zu verbessern, daß die einer Abnutzung unterworfenen Bauteile, insbesondere die Lagerplatten und die Stopfbuchspackung, frei zugänglich sind, um eine laufende Überwachung und Wartung zu ermöglichen und ein evtl. notwendiger Austausch von Teilen leicht durchführbar ist und daß die Herstellung des Gelenks vereinfacht wird. Weiterhin soll die Verankerung des Gelenks, einschließlich des Turmes, auf dem Fundament am Meeresboden erleichtert und der begehbare Raum zur mannigfaltigen Benutzung vergrößert werden.

Die Lösung der Aufgabe besteht darin, daß das im/am Fuß des Turmes befestigte Gelenkteil des Kugelgelenks in einer Gelenkkapsel gelagert ist, die als zylindrischer Kapselmantel mit einer mit dem Fundament fest verbundenen Fußplatte ausgeführt ist, und innerhalb der Gelenkkapsel mehrere Stützlager angeordnet sind, auf denen das über den Kugelhals mit dem Turm verbundene, als Gelenkkugel ausgebildete Gelenkteil gleitet, und auf dem Kapselmantel ein Deckelring mit als Kugelzone ausgebildetem Kragen angeordnet ist, der das Kugelgelenk bis auf einen Restspalt verschließt, der vom Innern der Gelenkkapsel her mit einer Stopfbuchse abgedichtet ist.

Zur Verbindung der beiden Gelenkteile wird die mit dem Turm verbundene Gelenkkugel mittels eines Zuggliedes gegen die Auflageflächen der Stützlager gezogen. Das Zugglied ist einerseits in der Turmbasis fest eingespannt gelagert und gegenüberliegend über ein Kardangelenk im Fundament verankert. Das Kardangelenk ist so angeordnet, daß sich seine Drehachse im Mittelpunkt des Kugelgelenks schneiden.

Die Stützlager sind in gleichen Abständen auf dem Umfang eines Kreises, dessen Durchmesser kleiner als der Äquator der Gelenkkugel ist, auf Konsolen am zylindrischen Kapselmantel bzw. auf der Fußplatte auswechselbar angeordnet. Jedes Stützlager besteht aus dem Lagerfuß, aus einer der Oberfläche der Gelenkkugel angepaßten Lagerschale und einem zwischen Lagerfuß und Lagerschale angeordneten Hydraulikzylinder, der mittels balliger Endstücke in Kugelpfannen des Lagerfußes und der Lagerschale gelagert ist. Die Hydraulikzylinder aller Stützlager sind untereinander kommunizierend verbunden. Damit wird erreicht, daß bei Schwankungen des Turmes die Anlagekräfte für alle Lager und damit auch die auf die Gelenkkapsel bzw. auf das Fundament wirkenden Reaktionskräfte stets gleich groß sind. Die Lagerung der Hydraulikzylinder in Kugelpfannen gewährleistet eine stets korrekte Anlage der Berührungsflächen und eine sichere Übertragung der Kräfte auf die Lagerkonsolen. Die Lagerschalen sind für eine hydrostatische Lagerung der Gelenkkugel ausgelegt und mit PTFE-Platten versehen, die Nuten bzw. Kammern für die Aufnahme eines Schmiermittels aufweisen.

Die Schmiermittelversorgung der Lagerschalen erfolgt einzeln und unabhängig voneinander von einer zentralen Druckschmiereinrichtung aus. Damit ist gewährleistet, daß die Stützlager ohne Beeinträchtigung der Betriebssicherheit des Kugelgelenks ausgewechselt werden können.

Die freie Zugänglichkeit der Stützlager erlaubt eine ständige Überwachung und Wartung derselben. Die auf den Lagern gleitende polierte Oberfläche der Gelenkkugel, die mit einem korrosionsbeständigen Werkstoff plattiert sein kann, ist in Abhängigkeit von der Schräglage des Turmes weitgehend zugänglich und kann ebenfalls unter Kontrolle gehalten und von evtl. anhaftenden Ansätzen leicht befreit werden. Damit besteht gegenüber der Lagerung bei bekannten Fußgelenken ein bedeutender Vorteil.

Der auf dem Kapselmantel angeordnete Dekkelring schützt mit seinem als Kugelzone ausgebildeten Kragen in Verbindung mit einer Tauchglocke die Oberfläche der mit dem Turm verbundenen Gelenkkugel und verschließt den zwischen feststehendem und beweglichem Gelenkteil vorhandenen Spalt in der horizontalen Mittelpunktachse des Kugelgelenks.

Zur Abdichtung dieses Spalts ist eine vom Innenraum des Gelenks zugängliche Stopfbuchse vorhanden. Die Stopfbuchsenbrille ist mehrteilig ausgeführt, um ein Nachpacken zu ermöglichen. Die Packung kann aus Manschettendichtungen oder Packungsringen mit einem Druckölring bestehen. Das Nachstellen der Brille kann manuell, über elektrisch angetriebene Verstelleinrichtungen oder mittels hydraulisch bzw. pneumatisch betätigter Stellglieder erfolgen, wobei letztere über arretierbare Kipphebel und einen Druckring gleichmäßig auf die Packung einwirken.

Das Fußgelenk ist zum Schutz gegen die Einflüsse am Meeresboden und zur Gewährleistung seiner Beweglichkeit in seinem oberen Bereich von einer Tauchglocke umgeben, die als mehrteilige Kugelzone ausgebildet und am Kugelhals befestigt ist und in Verbindung mit dem Kragen des Deckelringes der Gelenkkapsel eine Wassersperre dadurch bildet, daß in dem Raum zwischen derTauchglocke und dem Kragen ein Luftpolster mit einem der Wassertiefe entsprechenden Luftdruck aufrechterhalten wird. Der Bereich des Luftpolsters wird auf Eindringen von Wasser von in der Wand des Kragens des Dekkelringes angeordneten Sonden kontrolliert und bei Bedarf eine Regulierung des Luftdruckes ausgelöst. Bei normalem Betriebszustand gelangt kein Wasser an die Spaltabdichtung zwischen der beweglichen Gelenkkugel und dem Deckelring. Die durch die Stopfbuchse in den Innenraum des Gelenks entweichende Luft dient der Belüftung des Raumes. Da das Volumen des Luftpolsters relativ klein ist, ist die Aufrechterhaltung des der Meerestiefe entsprechenden Druckes leicht möglich.

Zur Verankerung des Fußgelenks auf dem am Meeresboden vorhandenen Fundament ist vorgesehen, daß die Verbindungselemente zwischen Fundament und Fußplatte innerhalb der Gelenkkapsel angeordnet und mit Dichtungseinrichtungen versehen sind.

Die vorteilhafte Herstellung des beschriebenen Fußgelenks besteht darin, daß nur eine Außenfläche der Gelenkkugel bearbeitet, plattiert und geschliffen werden muß, der zylindrische Kapselmantel einfacher im Aufbau ist und der Deckelring und eine Bearbeitung des Flansches und des Stopfbuchsensitzes erfordert.

Zur Ausgestaltung des Fußgelenks wird vorgeschlagen, daß in den zylindrischen Kapselmantel nach außen gerichtete Nebenkammern eingesetzt sind, die beidseitig druckdichte, über Hydrauliksysteme betätigbare Verschlußeinrichtungen aufweisen und über ein Pump- und Druckluftsystem lenz- und flutbar sind.

In den Nebenkammern sind Seilwinden angeordnet, die zur Unterstützung des Absenkmanövers des Turmes auf das Fundament dienen. Vorzugsweise werden mindestens drei Nebenkammern mit Seilwinden ausgerüstet. Für die Sicherheit des Wartungspersonals ist in mindestens einer Nebenkammer ein Tauchretter stationiert. In weiterer Ausgestaltung des Fußgelenks ist vorgesehen, daß die Nebenkammern mit Anschlußeinrichtungen für die Anordnung weiterer Satellitenkammern ausgerüstet sind.

Die Erfindung ist in der Zeichnung schematisch dargestellt und nachfolgend näher beschrieben. Es zeigt
Fig. 1 einen Schnitt durch das Kugelgelenk,
Fig. einen Schnitt durch ein Stützlager in größerem Maßstab,
Fig. 3 die Befestigung der Gelenkkapsel am Fundament,
Fig. 4 einen Teilschnitt durch das Kugelgelenk mit eingesetzter Nebenkammer und
Fig. 5 den Anschluß einer Satellitenkammer an eine Nebenkammer.

Zwischen dem Versorgungsturm 1 und dem Fundament 2 ist das Kugelgelenk 3 angeordnet, das eine allseitige Verschwenkbarkeit des Turmes ermöglicht. Das Gelenkteil 4, welches als Gelenkkugel ausgebildet ist, ist einerseits über den Kugelhals 5 fest mit dem Fuß des Turmes 1 verbunden und andererseits in der auf dem Fundament 2 verankerten Gelenkkapsel 6 beweglich gelagert. Die Verbindung des Gelenkteils 4 mit der Gelenkkapsel 6 erfolgt mittels des um den Mittelpunkt des Kugelgelenks 3 allseitig beweglichen Zuggliedes 7, welches auf der einen Seite im Fuß des Versorgungsturms 1 fest eingespannt und gegenüberliegend über die Gelenkkapsel 6 im Fundament verankert ist. Das Zugglied 7 kann in seiner Längsrichtung verstellbar sein. Die Gelenkkugel des Gelenkteils 4 weist oben und unten Öffnungen auf, durch die außer der Zugstange 7 die Versorgungsleitungen sowie Erdölförderleitungen geführt werden können und die eine Begehbarkeit der Gelenkkapsel 6 ermöglichen. Die Gelenkkapsel 6 besteht aus dem zylindrischen Kapselmantel 8, der Fußplatte 9, einer Anzahl auf Konsolen 10 bzw. 10a angeordneter Stützlager 11 und einem Deckelring 12 bzw. 12a sowie einem als Kugelzone ausgebildeten Kragen 13. Gemäß Fig. 1 sind die Konsolen 10 am inneren Durchmesser des Kapselmantels 8 befestigt und der Deckelring 12 mit dem Kragen 13 in einer Baueinheit vereinigt. Bei einem größeren Durchmesser des Kapselmantels 8 gemäß Fig. 4 können die Konsolen 10a auf der Fußplatte 9 angeordnet und der Deckelring 12a in gewölbter Form ausgeführt sein. Fig. 2 zeigt den Aufbau der unterhalb der horizontalen Mittelachse des Kugelgelenks auf einem kleineren Durchmesser gleichmäßig verteilten Stützlager 11, die sich zusammensetzen aus dem Lagerfuß 14 mit einer Kugelpfanne 15, einem Hydraulikzylinder 16 mit beiderseits balligen Endstücken 17 und der Lagerschale 18, deren Gleitfläche der Oberfläche der Gelenkkugel 4 angepaßt ist und deren dem Hydraulikzylinder 16 zugewandte Seite eine Kugelpfanne 15 aufweist. Diese Stützlager zeichnen sich aus durch eine optimale Anpassungsfähigkeit an die Bewegungen der Gelenkkugel 4. Zur Abdichtung zwischen der auf dem Fundament verankerten Gelenkkapsel 6 und der mit dem Turm 1 verbundenen Gelenkkugel 4 ist in der horizontalen Mittelachse des Kugelgelenks 3 eine Stopfbuchse 19 vorgesehen, die sich auf dem Deckelring 12 bzw. dem Kragen 13 abstützt. Eine das Kugelgelenk 3 in seinem oberen Bereich umgebende am Kugelhals 5 befestigte Tauchglocke 20 dient dem Schutz gegen die Einflüsse am Meeresboden. Fig. zeigt die Verankerung der Gelenkkapsel 6 auf dem Fundament 2. Die Verbindungselemente 21 zwischen Fundament und Fußplatte 9 sind innerhalb der Gelenkkapsel 6 angeordnet und mit Dichtungseinrichtungen 22 versehen. Es ist auch möglich, die Verbindungselemente als hydraulisch oder pneumatisch betätigte Verriegelungseinrichtungen auszubilden. In weiterer Ausgestaltung der Erfindung sind am Umfang des Kapselmantels 8 mehrere Nebenkammern 23 angeordnet, die nach innen und außen mit druckdichten Verschlußeinrichtungen 24 versehen sind, welche über Hydrauliksysteme 25 betätigt werden. In mindestens drei Nebenkammern 23 installierte Seilwinden vereinfachen das Absenkmanöver des Turmes und die Befestigung des Kugelgelenks 3 auf dem Fundament 2. Weiterhin können die Nebenkammern 23 Anschlußeinrichtungen 26 für die Anordnung weiterer Satellitenkammern 27 aufweisen, die als Vorratsbehälter oder dergleichen eingesetzt werden können.

## Patentansprüche

1. Fußgelenk zur Verbindung eines beweglichen Versorgungsturmes einer Off-Shore-Anlage mit einem im/am Meeresboden verankerten, als Fundament ausgebildeten Bauteil unter Verwendung eines zwischen dem Fuß des Versorgungsturmes und dem Fundament angeordneten allseitig schwenkbaren, gegen Wassereintritt abgedichteten Kugelgelenks, bei dem das im/am Fuß des Turmes befestigte Gelenkteil mit dem anderen, auf dem Fundament fest verankerten Gelenkteil mittels eines um den Mittelpunkt des Kugelgelenks allseitig beweglichen Zuggliedes (7) zusammengehalten ist, sowie einer das Fußgelenk teilweise umfassenden Tauchglocke (20), dadurch gekennzeichnet, daß das im/am Fuß des Turmes befestigte Gelenkteil (4) des Kugelgelenks (3) in einer Gelenkkapsel (6) gelagert ist, die als zylindrischer Kapselmantel (8) mit einer mit dem Fundament (2) fest verbundenen Fußplatte (9) ausgeführt ist, und innerhalb der Gelenkkapsel (6) mehrere Stützlager (11) angeordnet sind, auf denen das über den Kugelhals (5) mit dem Turm (1) verbundene, als Gelenkkugel ausgebildete Gelenkteil (4) gleitet, und auf dem Kapselmantel (8) ein Deckelring (12, 12a) mit als Kugelzone ausgebildetem Kragen (13) angeordnet ist, der das Kugelgelenk (3) bis auf einen Restspalt verschließt, der vom Innern der Gelenkkapsel her mit einer Stopfbuchse (19) abgedichtet ist.

2. Fußgelenk nach Anspruch 1, dadurch gekennzeichnet, daß die Stützlager (11) in gleichen Abständen auf dem Umfang eines Kreises, dessen Durchmesser kleiner als der Äquator der Gelenkkugel (4) ist, auf Konsolen (10, 10a) am zylindrischen Kapselmantel (8) bzw. auf der Fußplatte (9) auswechselbar angeordnet sind.

3. Fußgelenk nach Ansprüchen 1 und 2, dadurch gekennzeichnet, daß jedes Stützlager (11) aus dem Lagerfuß (14), aus einer der Oberfläche der Gelenkkugel (4) angepaßten Lagerschale (18) und einem zwischen Lagerfuß und Lagerschale angeordneten Hydraulikzylinder (16) besteht, der mittels balliger Endstücke (17) in Kugelpfannen (15) des Lagerfußes und der Lagerschale gelagert ist.

4. Fußgelenk nach Anspruch 3, dadurch gekennzeichnet, daß die Hydraulikzylinder (16) aller Stützlager (11) untereinander kommunizierend verbunden sind.

5. Fußgelenk nach Ansprüchen 1 bis 4, dadurch gekennzeichnet, daß die Lagerschalen (18) der Stützlager (11) von einer zentralen Druckschmiereinrichtung mit Schmiermittel versorgt werden.

6. Fußgelenk nach Anspruch 1, dadurch gekennzeichnet, daß die Tauchglocke (20) als mehrteilige Kugelzone ausgebildet und am Kugelhals (5) befestigt ist und in Verbindung mit dem Kragen (13) des Deckelringes (12, 12a) der Gelenkkapsel (6) eine Wassersperre dadurch bildet, daß in dem Raum zwischen der Tauchglocke und dem Kragen ein der Wassertiefe entsprechender Luftdruck aufrechterhalten wird.

7. Fußgelenk nach Ansprüchen 1 bis 6, dadurch gekennzeichnet, daß die Verbindungselemente (21) zwischen Fundament (2) und Fußplatte (9) innerhalb der Gelenkkapsel (6) angeordnet und mit Dichtungseinrichtungen (22) versehen sind.

8. Fußgelenk nach Ansprüchen 1 bis 7, dadurch gekennzeichnet, daß in den zylindrischen Kapselmantel (8) der Gelenkkapsel (6) nach außen gerichteten Nebenkammern (23) eingesetzt sind.

9. Fußgelenk nach Anspruch 8, dadurch gekennzeichnet, daß die Nebenkammern (23) beidseitig druckdichte, über Hydrauliksysteme betätigbare Verschlußeinrichtungen (24) aufweisen.

10. Fußgelenk nach Ansprüchen 8 und 9, dadurch gekennzeichnet, daß die Nebenkammern (23) über ein Pump- und Druckluftsystem lenz-und flutbar sind.

11. Fußgelenk nach Ansprüchen 8 bis 10, dadurch gekennzeichnet, daß mehrere, vorzugsweise drei Nebenkammern (23) mit Seilwinden ausgerüstet sind.

12. Fußgelenk nach Ansprüchen 8 bis 10, dadurch gekennzeichnet, daß in mindestens einer Nebenkammer (23) ein Tauchretter stationiert ist.

13. Fußgelenk nach Anspruch 8, dadurch gekennzeichnet, daß die Nebenkammern (23) mit Anschlußeinrichtungen (26) für die Anordnung weiterer Satellitenkammern (27) ausgerüstet sind.

14. Fußgelenk nach Anspruch 1, dadurch gekennzeichnet, daß die Stopfbuchse (19) nachstell- und nachstopfbar ist und die Nachstellung über elektrisch oder pneumatisch oder hydraulisch angetriebene Stellglieder erfolgt.

## Claims

1. Articulated footing for connecting a movable supply tower of an off-shore installation to a structural part constructed as a foundation and anchored in/on the sea bottom, using, between the foot of the supply tower and the foundation, a universally pivotable ball joint sealed against the ingress of water and wherein the part of the joint fixed in/on the foot of the tower is held together with the other part of the joint which ist anchored rigidly to the foundation by means of a tension tie (7) universally movable about the central point of the ball joint, and a pressure bell (20) which partially encloses the articulated footing, characterised in that the part (4) of the ball joint (3) which ist fixed in/on the foot of the tower is mounted in a joint casing (6) constructed as a cylindrical shell (8) with a baseplate (9) rigidly connected to the foundation (2) and in that inside the joint casing (6) there are a plurality of step bearings (11) on which slides the joint part (4) which ist constructed as a ball and which is connected via the neck (5) to the tower (1), and in that there is on the shell (8) a cover ring (12, 12a) with, constructed as a ball zone, a collar (13) which seals the ball joint (3) except for a residual gap sealed from the interior of the casing by a compression gland (19).

2. Articulated footing according to claim 1, characterised in that the step bearings (11) are interchangeably disposed at equal intervals around the periphery of a circle, the diameter of which ist smaller than the equator of the joint ball (4), on consoles (1.0, 10a) on the cylindrical casing shell (8) or on the base plate (9).

3. Articulated footing according to claims 1 and 2, characterised in that each step bearing (11) consists of the bearing foot (14), a bearing shell (18) adapted to suit the surface of the joint ball (4) and, disposed between the bearing foot and the bearing shell, a hydraulic cylinder (16) mounted by ball-shaped end pieces (17) in ball sockets (15) of the bearing foot and bearing shell.

4. Articulated footing according to claim 3, characterised in that the hydraulic cylinders (16) of all step bearings (11) are connected so as to be inter-communicating with ohne another.

5. Articulated footing according to claims 1 to 4, characterised in that the bearing shells (18) of the step bearings (11) are supplied with lubricant from a central pressurised lubricating means.

6. Articulated footing according to claim 1, characterised in that the pressure bell (20) is constructed as a multi-part ball zone and is fixed on the ball neck (5) and, in conjunction with the collar (13) of the cover ring (12, 12a) of the joint casing (6), forms a water barrier in that there ist maintained in the space between the pressure bell and the collar an air pressure which corresponds to the depth of water.

7. Articulated footing according to claims 1 to 6, characterised in that the connecting elements (21) between foundation (2) and baseplate (9) are disposed within the joint casing (6) and are provided with sealing arrangements (22).

8. Articulated footing according to claims 1 to 7, characterised in that outwardly directed subsidiary chambers (23) are inserted into the cylindrical shell (8) of the joint casing (6).

9. Articulated footing according to claim 8, characterised in that the subsidiary chambers (23) have closure means (24) which are pressure tight on both sides and which can be actuated by hydraulic systems.

10. Articulated footing according to claims 8 and 9, characterised in that the subsidiary chambers (23) can be pumped out and flooded by a pump and compressed air system.

11. Articulated footing according to claims 8 to 10, characterised in that a plurality of, preferably three subsidiary chambers (23) are equipped with cable winches.

12. Articulated footing according to claims 8 to 10, characterised in that a rescue diver is stationed in at least one subsidiary chamber (23).

13. Articulated footing according to claim 8, characterised in that the subsidiary chambers (23) are equipped with means (26) for the connection of further satellite chambers (27).

14. Articulated footing according to claim 1, characterised in that the compression gland (19) can be readjusted and repacked, the readjustment taking place by means of elctrically or pneumatically or hydraulically driven positioning members.

## Revendications

1. Articulation de pied pour relier une tour mobile d'alimentation d'une installation off-shore à un élément constitutif, revêtant la forme d'un fondement, ancré dans/sur le fond de la mer, en utilisant une articulation sphérique disposée entre le pied de la tour d'alimentation et le fondement, susceptible de pivoter de tous les côtés et étanchée contre la pénétration de l'eau, articulation dans laquelle la partie, fixée dans/sur le pied de la tour, de cette articulation est maintenue assemblée avec l'autre partie, ancrée à poste fixe sur le fondement, de cette articulation, au moyen d'un tirant (7) mobile de tous côtés, ainsi qu'avec une cloche d'immersion (20) entourant partiellement l'articulation de pied, articulation caractérisée en ce que la partie (4) de l'articulation sphérique (3) fixée dans/sur le pied de la tour est montée dans une capsule d'articulation (6), qui est réalisée sous la forme d'une enveloppe cylindrique (8) de capsule avec une plaque de base,(9) solidaire du fondement (2), tandis qu'à l'intérieur de la capsule d'articulation (6) sont disposés plusieurs paliers d'appui (11) sur lesquels glisse la partie (4) de l'articulation, revêtant la forme d'une sphère et que, sur l'enveloppe de capsule (8) est disposé un anneau de recouvrement (12, 12a) avec und collet (13) en forme de zone sphérique qui ferme l'articulation sphérique (3), à l'exception d'un intervalle résiduel, étanché depuis l'intérieur de la capsule d'articulation avec un presse-étoupe (19).

2. Articulation de pied selon la revendication 1, caractérisée en ce que les paliers d'appui (11) sont disposés de façon interchangeable, à des intervalles égaux sur la périphérie d'un cercle de diamètre plus petit que l'équateur de la sphère d'articulation (4), sur des consoles (10, 10a) sur l'enveloppe cylindrique de capsule (8) ou sur la plaque de base (9).

3. Articulation de pied selon les revendications 1 et 2, caractérisée en ce que chaque palier d'appui (11) est constitué de la base de palier (14), d'un coussinet de palier (18) adapté à la surface de la sphère d'articulation (4) et d'un vérin hydraulique (16) disposé entre la base de palier (14) et le coussinet de palier (18) et qui est monté, par des parties terminales bombées (17), dans des cuvettesrotules (15) de la base de palier et du coussinet de palier.

4. Articulation de pied selon la revendication 3, caractérisée en ce que les vérins hydrauliques (16) de tous les paliers d'appui (11) sont reliés de façon qu'ils communiquent entre eux.

5. Articulation de pied selon les revendications 1 à 4, caractérisée en ce que les coussinets de palier (18) des paliers d'appui (11) sont alimentés en agent lubrifiant à partir d'une installation centrale de lubrification sous pression.

6. Articulation de pied selon la revendication 1, caractérisée en ce que la chloche d'immersion (20) revêt la forme d'une zone sphérique en plusieurs parties, et est fixée sur le collet (5) de la sphère, tandis qu'en combinaison avec le collet (13) de l'anneau de recouvrement (12, 12a) de la capsule d'articulation (6), elle forme un barrage pour l'eau en ce que, dans l'espace entre la cloche d'immersion et le collet, une pression d'air correspondant à la profondeur de l'eau est maintenue.

7. Articulation de pied selon les revendications 1 à 6, caractérisée en ce que les éléments de liaison (21) entre le fondement (2) et la plaque de base (9) sont disposés à l'intérieur de la capsule d'articulation (6) et sont munis de dispositifs d'étanchement (22).

8. Articulation de pied selon les revendications 1 à 7, caractérisée en ce que, dans l'enveloppe cylindrique (8) de la capsule d'articulation (6), sont insérées des chambres auxiliaires (23) orientées vers l'extérieur.

9. Articulation de pied selon la revendication 8, caractérisée en ce que les chambres auxiliaires (23) comportent des deux côtés des dispositifs de fermeture (24) étanches à la pression et susceptibles d'être manoeuvrés par l'intermédiaire de systèmes hydrauliques.

10. Articulation de pied selon les revendications 8 et 9, caractérisée en ce que les chambres auxiliaires (23) peuvent être vidées et remplies par l'intermédiaire d'un système de pompe et d'aircomprimé.

11. Articulation de pied selon les revendications 8 à 10, caractérisée en ce que plusieurs chambres auxiliaires (23), de préférence trois, sont équipées de treuils à câbles.

12. Articulation de pied selon les revendications 8 à 10, caractérisée en ce que, dans une chambre auxiliaire au moins, est stationné un dispositif de sauvetage en immersion.

13. Articulation de pied selon la revendication 8, caractérisée en ce que les chambres auxiliaires (23) sont équipées de dispositifs de raccordement (26) pour la mise en place d'autres chambres satellites (27).

14. Articulation de pied selon la revendication 1, caractérisée en ce que le presse-étoupe (19) est susceptible d'être mis en place et étanché à postériori, cette mise en place à postériori s'effectuant par l'intermédiaire d'organes de positionnement entraînés électriquement, ou pneumatiquement, ou hydrauliquement.
